# EUROPÄISCHE PATENTSCHRIFT

(11) **EP 1 693 624 B1**
(45) Veröffentlichungstag und Bekanntmachung des Hinweises auf die Patenterteilung: **25.02.2015**
(21) Anmeldenummer: 05077877.8
(22) Anmeldetag: 13.12.2005
(51) Int. Cl.: F24D 19/02

(54) **Heizkörper**
Radiator
Radiateur

(30) Priorität: 18.02.2005 DE 202005002732 U
(43) Veröffentlichungstag der Anmeldung: 23.08.2006
(73) Patentinhaber: Arbonia AG, 9320 Arbon (CH)
(72) Erfinder: Cenci, Danilo, 9329 Arbon (CH)
(74) Vertreter: Köckeritz, Günter

(56) Entgegenhaltungen:
- EP-A- 0 962 712
- US-A- 1 896 299

## Beschreibung

Die vorliegende Erfindung betrifft einen Heizkörper, insbesondere einen Design-Heizkörper, Bad- oder Handtuchheizkörper, mit einer Vorrichtung zur Befestigung an einer Befestigungsfläche, vorzugsweise an einer Wand.

Solche Design-Heizkörper bestehen aus einem meist senkrecht verlaufendem Verteilerrohr mit einem Vorlaufanschluss und einem ebenfalls meist senkrecht verlaufendem Verteilerrohr mit einem Rücklaufanschluss für Heizwasser oder auch anderen Heizmedien. Diese beiden Verteilerrohre sind dann mit meist waagerechten und in Abständen parallel verlaufenden, geraden oder gebogenen Heizrohren verbunden. Solche Heizkörper sind auf dem Markt als Bad- oder Handtuchheizkörper in den verschiedensten Designausführungen bekannt. Diese Heizkörper werden über Vor- und Rücklaufanschlüsse mit der Zentralheizung verbunden und mit speziellen Befestigungsvorrichtungen, die meist zwischen den parallel zueinander verlaufenden Heizrohren geklemmt werden, an der Wand befestigt.

Aus der EP 0 386 301 ist so eine Vorrichtung bekannt, die die Merkmale des Oberbegriffs von Anspruch 1 offenbart. Hier werden zwei stangenförmige Klemmteile, welche mittels Schraube und einem weiteren Klemmteil zwischen zwei parallelen Rohren eingeklemmt. Zur Befestigung an der Wand dienen büchsenförmige Grundteile, die mit Wandschrauben durch ein Langloch im Boden der Grundteile in der Wand verschraubt werden. Der Heizkörper wird dann mit den vormontierten Klemmteilen in die Grundteile gesteckt, und kann dann mit Hilfe von Klemmschrauben im richtigen Abstand zur Wand fixiert werden.
Sollte der Heizkörper nach der Montage nicht in der senkrechten Lage hängen, so muss der gesamte Heizkörper mit den Klemmteilen aus den Grundteilen abgenommen werden. Man muss dann durch Lösen der Wandschrauben, die Grundteile im Bereich des Langloches im Boden verschieben. Durch emeutes Festziehen der Wandschraube und Einhängen des Heizkörpers kann die Lage des Heizkörpers korrigiert werden. Dies führt zu einem erhöhten Montageaufwand.

Wenn die Klemmkraft der Wandschraube auf das Grundteil nicht groß ist, kann dieses durch das Eigengewicht des Heizkörpers im Langloch nach unten rutschen, und so der Heizkörper wieder in Schieflage geraten.

Aus der EP 1 378 713 A2 ist ein Befestigungsmittel für Heizkörper bekannt, das aus einem Montageelement, einem Befestigungselement und einem mit diesem lösbar verbundenen Halteelement besteht. Das Halteelement ist dabei als Haltegriff zum Festklemmen von vertikalen Heizrohren des Heizkörpers ausgebildet, wobei der Haltegriff aus zwei gebogenen Klemmarmen besteht. Ein Rutschen des Heizkörpers bei unzureichender Klemmkraft bzw. zu großen Toleranzen wird auch mit dieser Art der Befestigung nicht verhindert.

Neben diesen technischen Problemen stören Befestigungsvorrichtungen, welche zwischen den parallel verlaufenden Rohren eingeklemmt werden, nicht nur den optischen Gesamteindruck des Design-Heizkörpers, sondem erschweren auch die Reinigung des Heizkörpers zwischen den Rohren.

Solche Design-Heizkörper haben als Zusatznutzen die Möglichkeit, zwischen den waagerecht verlaufenden Heizrohren Handtücher zum Trocknen bzw. Vorwärmen aufzuhängen. Die bekannten Befestigungsvorrichtungen zwischen den Rohren engen den Freiraum zwischen den Rohren und Wand entsprechend ein, so dass dieser Zusatznutzen nur eingeschränkt nutzbar ist.

Aus EP 1 408 283 sind Befestigungsvorrichtungen bekannt, die an der Rückseite der Verteilerrohre angebracht sind. Damit sind die Befestigungsvorrichtungen von der Vorderseite des Heizkörpers kaum oder gar nicht zu sehen und geben den Raum zwischen Wand und Heizkörper in der gesamte Breite des Heizkörpers frei. Diese Haltevorrichtungen sind mit dem Nachteil verbunden, dass Teile von ihnen bereits bei der Herstellung fest mit dem Heizkörper verbunden werden müssen. Damit ist Ihre Lage fest fixiert, und die Bohrung in der Wand muss dementsprechend genau durchgeführt werden. Um die Toleranzen und die unterschiedliche Form und Lage der Verteilerrohre auszugleichen, muss die Verbindung zwischen Heizkörper und Halteelement gelenkig ausgeführt werden, was insgesamt zu hohen Fertigungskosten führt.

Die eigentliche Befestigung an der Wand erfolgt über Aufnahmeteile, welche durch ein Langloch mit einer Befestigungsschraube an der Wand montiert wird. Dies weist die gleichen Merkmale auf wie die bereits erwähnte EP 0 386 301, und damit auch die gleichen Nachteile wie oben beschrieben.

Die Aufgabe der Erfindung besteht darin, einen Heizkörper der eingangs genannten Art zu schaffen mit einer Befestigungsvorrichtung, die die Nachteile der bekannten Lösungen vermeidet, kostengünstig herstellbar ist und eine einfache Montage ermöglicht, wobei der Nutzen des Heizkörpers nicht einschränkt werden soll. Die Befestigungsvorrichtung soll weiterhin für die verschiedensten Varianten von Heizkörpern und Verteilerrohren einsetzbar sein und den optischen Eindruck des Designs nicht verschlechtem.

Diese Aufgabe wird erfindungsgemäß durch die Merkmale des Anspruchs 1 gelöst. Weitere vorteilhafte Ausgestaltungen der Erfindung werden durch die Merkmale der abhängigen Ansprüche beschrieben.

Demnach beinhaltet die Erfindung einen Heizkörper, bestehend aus zwei senkrecht verlaufenden Verteilerrohren und mehreren dazwischen angeordneten parallel verlaufenden Heizrohren und mindestens jeweils einer mit den senkrecht verlaufenden Verteilerrohren im funktionalen Zusammenhang stehenden Befestigungsvorrichtung zur Befestigung des Heizkörpers an einer Wand oder dergleichen, wobei die Befestigungsvorrichtung mit Klemmbacken versehen ist. Erfindungsgemäß ist dabei vorgesehen, dass die Verteilerrohre des Heizkörpers jeweils mit mindestens einer Prägung versehen sind, in welche mindestens ein in wenigstens einer Klemmbacke angeordnetes Rastelement einrastbar ist. Vorteilhaft wird dadurch eine maßgenaue Positionierung der Befestigungsvorrichtung auf den Heizkörper ermöglicht und zugleich kann ein Rutschen des Heizkörpers bei unzureichender Klemmkraft verhindert werden.

Vorteilhaft besteht die Befestigungsvorrichtung aus einem Montageelement und einem mit diesem lösbar verbundenen Halteelement, wobei das Halteelement als Haltegriff zum Halten der senkrecht vedaufenden Verteilerrohre ausgebildet ist, und das Halteelement die Klemmbacken umfasst. Die Klemmbacken sind dabei bevorzugt über eine Schraube spannbar.

Nach einem bevorzugten Merkmal stellen die Prägungen Kerbungen in den senkrechten Verteilerrohren des Heizkörpers dar, wobei die Verteilerrohre in vertikalen Abständen damit versehen sind.
Nach einer weiteren Ausführungsform der Erfindung weisen beide Klemmbacken (ein Rastelement auf, welche in die Kerbung bzw. Prägung der senkrecht verlaufenden Verteilerrohre einrastbar sind.

Ein Ausführungsbeispiel der Erfindung wird nachfolgend mit Bezug auf die Zeichnungen näher erläutert.

Die einzelnen Zeichnungen zeigen:
- Fig. 1: eine perspektivische Darstellung eines Teils eines Design-Heizkörpers mit einer Befestigungsvorrichtung;
- Fig. 2: eine perspektivische Darstellung eines Teils eines Design-Heizkörpers mit Prägungen in den vertikalen Verteilerrohren;
- Fig. 3: eine Explosionszeichnung, mit der Darstellung aller Einzelteile der Befestigungseinrichtung.

In Fig. 1 ist mit 1 ein Teil eines Design-Heizkörpers dargestellt. Es handelt sich hierbei um an sich bekannte Rohrheizkörper mit zwei Verteilerrohren 2 für den Vor- bzw. Rücklauf des Heizmediums, zwischen denen mehrere Heizrohre 3 angeordnet sind. Die Form des Heizkörpers ist hier nur beispielhaft zu sehen. Solche Design-Heizkörper gibt es in vielfältigen Formen, mit geraden und gebogenen Heizrohren und mit unterschiedlichsten geometrischen Formen der Verteilerrohre. Wesentlich für die Erfindung ist hier dargestellt, dass der Heizkörper 1 an den Verteilerrohren 2 mit einer Befestigungseinrichtung 4 hängend an einer Wand oder dgl. befestigbar ist.

In Fig. 2 sind aus einer Teilansicht des Heizkörpers die Prägungen in den vertikalen Verteilerrohren erkennbar.
In der Figur 3 zeigt eine Explosionszeichnung alle Einzelteile der Befestigungseinrichtung. Die Befestigungsvorrichtung (4) besteht aus einem Montageelement (41) und einem mit diesem lösbar verbundenen Halteelement (42), wobei das Halteelement (42) als Haltegriff zum Halten der senkrecht verlaufenden Verteilerrohre (2) ausgebildet ist, wobei das Halteelement (42) die Klemmbacken (43) umfasst.
Als eigentliche Befestigung an der Wand dient ein Schraubbolzen der mit dem Montageelement in Verbindung steht (nicht dargestellt). Der Schraubbolzen ist an einem Ende mit einem Gewinde versehen, mit dem dieser auf die übliche Art, vorteilhaft mit einem Dübel in einer Wand eingeschraubt werden kann.
Gemäß der vorliegenden Erfindung sind die Verteilerrohre (2) des Heizkörpers (1) mit Prägungen (21) versehen, wobei die an den Klemmbacken (43) angeordneten Rastelemente (44) in die Prägungen 21 einrastbar sind.
Dadurch wird eine maßgenaue Positionierung der Befestigungsvorrichtung auf den Heizkörper ermöglicht und zugleich kann ein Rutschen des Heizkörpers bei unzureichender Klemmkraft vermieden werden. Die Prägungen ermöglichen auch die Montage von Heizkörpern mit gebogenen Heizrohren, wobei die Befestigungsvorrichtungen in einem Drehwinkel von ca.10° verstellbar sind.

## Patentansprüche

1. Heizkörper (1), bestehend aus zwei senkrecht verlaufenden Verteilerrohren (2) und mehreren dazwischen angeordneten parallel verlaufenden Heizrohren (3) und mindestens jeweils einer mit den senkrecht verlaufenden Verteilerrohren (2) im funktionalen Zusammenhang stehenden Befestigungsvorrichtung (4) zur Befestigung des Heizkörpers (1) an einer-Wand, wobei die Befestigungsvorrichtung (4) mit Klemmbacken (43) versehen ist, **dadurch gekennzeichnet,**
**dass** die Verteilerrohre (2) des Heizkörpers (1) jeweils mit mindestens einer Prägung (21) versehen sind, in welche mindestens ein in wenigstens einer Klemmbacke (43) angeordnetes Rastelement (44) einrastbar ist.

2. Heizkörper nach Anspruch 1, **dadurch gekennzeichnet, dass** die Befestigungsvorrichtung (4) aus einem Montageelement (41) und einem mit diesem lösbar verbundenen Halteelement (42) besteht, wobei das Halteelement (42) als Haltegriff zum Halten der senkrecht verlaufenden Verteilerrohre (2) ausgebildet ist.

3. Heizkörper nach Anspruch 1 und 2, **dadurch gekennzeichnet, dass** das Halteelement (42) die Klemmbacken (43) umfasst.

4. Heizkörper nach einem der Ansprüche 1 bis 3, **dadurch gekennzeichnet, dass** die Prägungen (21) Kerbungen in den Verteilerrohren (2) des Heizkörpers (1) darstellen und die Verteilerrohre (2) in vertikalen Abständen damit versehen sind.

5. Heizkörper nach einem der Ansprüche 1 bis 4, **dadurch gekennzeichnet, dass** die Klemmbacken (43) über eine Schraube (45) spannbar sind.

6. Heizkörper nach einem der Ansprüche 1 bis 5, **dadurch gekennzeichnet, dass** beide Klemmbacken (43) ein Rastelement (44) aufweisen.

## Claims

1. Radiator (1) comprising two vertical distribution pipes (2) and multiple parallel heating pipes (3) arranged between them and at least in each case one fastener (4) standing in a functional connection to the vertical distribution pipes (2), said fastener being to fix the radiator (1) on a wall, wherein the fastener (4) is fitted with clip brackets (43), **characterised in that** the distribution pipes (2) of the radiator (1) are given in each case at least one imprint (21), in which at least one locking element (44) arranged in at least one clip bracket (43) can be engaged.

2. Radiator according to claim 1, **characterised in that** the fastener (4) consists of a mounting element (41) and a holder element (42) connected detachably to it, wherein the holder element (42) is made as a grip for holding the vertical distribution pipes (2).

3. Radiator according to claim 1 and 2, **characterised in that** the holder element (42) comprises the clip brackets (43).

4. Radiator according to any one of claims 1 to 3, **characterised in that** the imprints (21) represent notches in the distribution pipes (2) of the radiator (1), and they are provided with a vertical spacing on the distribution pipes (2).

5. Radiator according to any one of claims 1 to 4, **characterised in that** the clip brackets (43) can be tensioned by means of a screw (45).

6. Radiator according to any one of claims 1 to 5, **characterised in that** both clip brackets (43) have a locking element (44).

## Revendications

1. Radiateur (1) se composant de deux tubes de distribution (2) s'étendant perpendiculairement et de plusieurs tubes de chauffage (3) s'étendant parallèlement agencés entre ceux-ci et d'au moins respectivement un dispositif de fixation (4) se trouvant en rapport fonctionnel avec les tubes de distribution s'étendant perpendiculairement (2) pour la fixation du radiateur (1) sur une paroi, le dispositif de fixation (4) étant pourvu de mâchoires de serrage (43), **caractérisé en ce que** les tubes de distribution (2) du radiateur (1) sont respectivement pourvus d'au moins un estampage (21), dans lequel au moins un élément d'encliquetage (44) agencé dans au moins une mâchoire de serrage (43) peut être encliqueté.

2. Radiateur selon la revendication 1, **caractérisé en ce que** le dispositif de fixation (4) se compose d'un élément de montage (41) et d'un élément de retenue (42) relié de manière détachable à celui-ci, l'élément de retenue (42) étant réalisé comme une poignée de retenue pour la retenue des tubes de distribution (2) s'étendant perpendiculairement.

3. Radiateur selon les revendications 1 et 2, **caractérisé en ce que** l'élément de retenue (42) comporte les mâchoires de serrage (43).

4. Radiateur selon l'une quelconque des revendications 1 à 3, **caractérisé en ce que** les estampages (21) constituent des entailles dans les tubes de distribution (2) du radiateur (1) et les tubes de distribution (2) sont pourvus de celles-ci à des distances verticales.

5. Radiateur selon l'une quelconque des revendications 1 à 4, **caractérisé en ce que** les mâchoires de serrage (43) peuvent être serrées par le biais d'une vis (45).

6. Radiateur selon l'une quelconque des revendications 1 à 5, **caractérisé en ce que** les deux mâchoires de serrage (43) présentent un élément d'encliquetage (44).
